# EUROPÄISCHE PATENTSCHRIFT

(11) **EP 3 384 789 B1**
(45) Veröffentlichungstag und Bekanntmachung des Hinweises auf die Patenterteilung: **29.12.2021**
(21) Anmeldenummer: 17165409.8
(22) Anmeldetag: 07.04.2017
(51) Int. Cl.: A24C 5/39, A24C 5/18

(54) **BAND FÜR DIE HERSTELLUNG VON ZIGARETTEN ODER FILTERN VON ZIGARETTEN UND VERFAHREN ZUR HERSTELLUNG**
TAPE FOR MANUFACTURING CIGARETTES OR FILTERS OF CIGARETTES AND A METHOD OF MANUFACTURE OF SAID TAPE
BANDE POUR LA FABRICATION DE CIGARETTES OU DE FILTRES DE CIGARETTES ET PROCÉDÉ DE FABRICATION

(43) Veröffentlichungstag der Anmeldung: 10.10.2018
(73) Patentinhaber: Max Schlatterer GmbH & Co. KG, 89542 Herbrechtingen (DE)
(72) Erfinder: Renner, Stefan, 89584 Ehingen (DE); Strobel, Manfred, 89537 Giengen-Sachsenhausen (DE); Wagner, Andreas, 89564 Nattheim (DE)
(74) Vertreter: Schmid, Wolfgang

(56) Entgegenhaltungen:
- EP-A1- 3 031 336
- DE-A1-102012 223 074
- DE-A1-102013 223 308
- DE-C1- 4 326 281

## Beschreibung

Die Erfindung betrifft ein Band für die Herstellung von Zigaretten oder Filtern von Zigaretten, mit einer flachen, zu einem Ring geformten Folie. Des Weiteren betrifft die Erfindung ein Verfahren zur Herstellung eines Bands für die Herstellung von Zigaretten oder Filtern von Zigaretten, wobei eine flache Folie zu einem Ring geformt wird. Ein gattungsgemäßes Band ist aus der EP 3 031 336 A1 bekannt. Dabei wird unter anderem vorgeschlagen, eine ebene Kunststofffolie als Material für das Band zu verwenden. Problematisch dabei ist jedoch die Tatsache, dass solche Kunststofffolien sich bei einer entsprechenden Aufbringung von Kraft meist elastisch oder gar plastisch verformen und daher für einen solchen Einsatz nur sehr bedingt geeignet sind.

Saugbänder zum Transportieren von Tabak sind beispielsweise aus der DE 10 2011 006 803 B4, DE 10 2012 204 970 A1, DE 10 2012 211 069 B4 und DE 10 2012 223 074 A1 bekannt.

Insbesondere beschreibt die DE 10 2012 223 074 A1 ein Band mit einer flachen, zu einem Ring geformten Folie, in welche die Zugfestigkeit derselben erhöhende Zugelement angeordnet sind. Diese Folie wird in das Gewebe des Bandes eingebracht.

Ein Formatband zur Herstellung von Zigaretten oder Filtern für Zigaretten ist in der EP 2 910 670 A1 beschrieben.

Die DE 10 2013 223 308 A1 beschreibt ein Verfahren zum Herstellen eines Saugbands einer Filterstrangmaschine.

Die EP 3 031 336 A1 offenbart ein Saugband zum Transportieren von Tabak und/oder Filtermaterial bei der Herstellung von Zigaretten. Das Saugband weist ein flaches, zu einem Ring geformtes Bandmaterial und mehrere, über die Oberfläche des Bandmaterials verteilt angeordnete Öffnungen auf.

Die meisten dieser bekannten Bänder für die Herstellung von Zigaretten weisen ein Gewebe aus Kettfäden und Schussfäden auf, das zwar bezüglich seiner Festigkeit für den vorgesehenen Einsatz geeignet ist, im Vergleich zu einer Kunststofffolie jedoch einen verhältnismäßig großen Aufwand für seine Herstellung erfordert.

Es ist daher Aufgabe der vorliegenden Erfindung, ein Band für die Herstellung von Zigaretten oder Filtern von Zigaretten sowie ein Verfahren zu dessen Herstellung zu schaffen, das einfach herzustellen und für die betrieblichen Anforderungen eines solchen Bands geeignet ist.

Erfindungsgemäß wird diese Aufgabe durch die in Anspruch 1 genannten Merkmale gelöst.

Durch die erfindungsgemäß in der Folie angeordneten Zugelemente kann die Zugfestigkeit der Folie wesentlich erhöht werden, so dass diese die an ein solches Band für die Herstellung von Zigaretten oder Filtern für Zigaretten gestellten Anforderungen erreichen und sogar übertreffen kann. Auch die Prozesssicherheit bei der Verwendung des erfindungsgemäßen Bands erhöht sich aus diesen Gründen.

Die Verwendung einer Folie, insbesondere einer Kunststofffolie, ermöglicht eine einfachere und kostengünstigere Fertigung des erfindungsgemäßen Bands, da beispielsweise wesentlich einfachere Maschinen zur Herstellung des Bands eingesetzt werden können.

Ein weiterer Vorteil des Einsetzens einer Folie für das erfindungsgemäße Band besteht darin, dass es im Vergleich zu einem Gewebe eine wesentlich größere Auflagefläche bietet und damit einem geringeren Verschleiß ausgesetzt ist, wodurch es letztendlich eine längere Haltbarkeit aufweist.

Eine Erhöhung der Zugfestigkeit des erfindungsgemäßen Bands ergibt sich, wenn in einer sehr vorteilhaften Weiterbildung der Erfindung die Zugelemente als wenigstens annähernd um den gesamten Umfang des Rings verlaufende Zugstränge ausgebildet sind.

In einer weiteren vorteilhaften Ausgestaltung der Erfindung kann vorgesehen sein, dass die Zugelemente in ihrer gesamten Dicke in die Folie integriert sind. Dadurch ergibt sich auf beiden Seiten der Folie eine gleichmäßige Oberfläche, so dass sich bei der Verarbeitung der Zigaretten bzw. der Filter mit dem erfindungsgemäßen Band keine Probleme ergeben.

In einer weiteren Ausgestaltung der Erfindung ist es auch möglich, dass die Zugelemente an wenigstens einer Seite über die Oberfläche der Folie überstehen. Auf diese Weise kann das erfindungsgemäße Band zusätzlich vor Abnutzung geschützt werden, da nicht die Folie, sondern die Zugelemente dem Verschleiß ausgesetzt sind. Des Weiteren kann dadurch eine erhöhte Rauigkeit auf der Seite, auf der die Zugelemente überstehen, erreicht werden, was für den Transport von Tabak vorteilhaft sein kann.

In einer weiteren vorteilhaften Ausgestaltung der Erfindung kann vorgesehen sein, dass die Zugelemente als monofile Fäden ausgebildet sind. Solche monofilen Fäden können eine einfache Herstellung bei gleichzeitig hoher Festigkeit aufweisen.

Des Weiteren kann vorgesehen sein, dass die Zugelemente als multifile Fäden ausgebildet sind. Auch multifile Fäden können mit einer hohen Festigkeit hergestellt werden und es ist gegebenenfalls möglich, verschiedene Materialien für die einzelnen Filamente solcher Fäden einzusetzen.

In einer weiteren vorteilhaften Ausgestaltung der Erfindung kann vorgesehen sein, dass die Zugelemente als eine Vielzahl von in das Material der Folie integrierte Fasern ausgebildet sind. Solche einzelnen Fasern, die dann nicht um den gesamten Umfang des Bands, sondern nur um einen Teil desselben verlaufen, erhöhen ebenfalls die Zugfestigkeit des Bands und können möglicherweise einfacher verarbeitet werden als um den gesamten Umfang umlaufende Fäden.

Eine weitere vorteilhafte Ausgestaltung der Erfindung kann darin bestehen, dass das Band als Saugband ausgebildet und mit einer Vielzahl von Perforationen versehen ist. Eine solche perforierte Folie ist für den Einsatz als Saugband sehr gut geeignet. Die Anzahl und Verteilung der Perforationen auf der Folie kann dabei an den jeweiligen konkreten Einsatzzweck angepasst werden.

Wenn dabei die Perforationen so in die Folie eingebracht sind, dass an einer Seite der Folie Grate überstehen, so ergibt sich auf der Seite, auf der die Grate überstehen, eine vorteilhafte und einfach zu realisierende Möglichkeit zum Transport von Tabak mittels des erfindungsgemäßen Bands.

Des Weiteren kann vorgesehen sein, dass sich die Perforationen im Bereich jeweiliger Verformungen der Folie befinden. Auf diese Weise kann sich ein noch besserer Transport des Tabaks mit Hilfe dieser Verformungen ergeben.

Eine weitere vorteilhafte Ausgestaltung der Erfindung kann darin bestehen, dass das Band als Formatband ausgebildet ist und an einer Seite eine gegenüber der anderen Seite erhöhte Oberflächenrauigkeit aufweist. Wenn das Band an einer Seite eine erhöhte Oberflächenrauigkeit aufweist, so kann es als Formatband mit sämtlichen oben genannten Vorteilen der Verwendung einer Folie eingesetzt werden.

Ein Verfahren zur Herstellung eines derartigen Bands ist in Anspruch 12 angegeben.

Das erfindungsgemäße Verfahren ist dazu geeignet, ein Band für die Herstellung von Zigaretten oder Filtern von Zigaretten einfach und prozesssicher herzustellen.

In einer vorteilhaften Weiterbildung des Verfahrens ist es möglich, dass die Zugelemente beim Herstellen der Folie in dieselbe eingeschmolzen werden. Auf diese Weise ergibt sich eine besonders sichere Verbindung der Zugelemente mit der Folie.

Um die Positionierung der Zugelemente innerhalb der Folie zu verbessern, kann des Weiteren vorgesehen sein, dass die Zugelemente mit jeweiligen Querverbindungselementen verbunden werden, welche eine niedrigere Schmelztemperatur als das Material der Folie aufweisen.

Um das mit dem erfindungsgemäßen Verfahren hergestellte Band als Saugband einsetzen zu können, kann außerdem vorgesehen sein, dass in die Folie Perforationen eingebracht werden.

Nachfolgend sind Ausführungsbeispiele der Erfindung anhand der Zeichnung prinzipmäßig dargestellt.

Es zeigt:
- Fig. 1: eine Draufsicht auf ein erfindungsgemäßes Band für die Herstellung von Zigaretten oder Filtern von Zigaretten;
- Fig. 2: das Band aus Fig. 1 in seinem zu einem Ring geformten Zustand;
- Fig. 3: einen Schnitt nach der Linie III-III aus Fig. 1;
- Fig. 4: eine alternative Ausführungsform des Bands in einer Schnittansicht;
- Fig. 5: eine weitere alternative Ausführungsform des Bands in einer Schnittansicht;
- Fig. 6: eine weitere alternative Ausführungsform des Bands in einer Schnittansicht;
- Fig. 7: eine weitere alternative Ausführungsform des Bands in einer Schnittansicht;
- Fig. 8: eine vergrößerte Darstellung einer in das Band eingebrachten Perforation;
- Fig. 9: eine alternative Ausführungsform der Perforation aus Fig. 8; und
- Fig. 10: eine alternative Ausführungsform des erfindungsgemäßen Bands.

Fig. 1 zeigt in einer sehr schematischen Darstellung eine Folie 1, die zu einem in Fig. 2 dargestellten Band 2 geformt werden kann, das für die Herstellung von Zigaretten oder Filter von Zigaretten vorgesehen ist. Da die Art und Weise, wie mit dem Band 2 die Zigaretten bzw. die Filter für die Zigaretten hergestellt werden, bekannt ist, wurde auf die Darstellung von Einzelheiten des Herstellungsverfahrens bzw. der Vorrichtungen, die für das Herstellungsverfahren eingesetzt werden, verzichtet.

Die Folie 1 besteht vorzugsweise aus einem Kunststoffmaterial, wie Polyamid (PA) oder Polyetheretherketon (PEEK). Selbstverständlich sind auch andere Materialien zur Bildung der Folie 1 geeignet. Da die Folie 1 eine für den Einsatz bei der Herstellung von Zigaretten oder Filtern von Zigaretten zu geringe Zugfestigkeit aufweisen würde, sind in der Folie 1 die Zugfestigkeit derselben erhöhende Zugelemente 3 angeordnet.

In Fig. 2 ist, wie bereits erwähnt, die Folie 1 in ihrem zu dem Ring geformten Zustand dargestellt, in der sie das Band 2 bildet. Hierzu werden die beiden Endbereiche der Folie 1 in einem Verbindungsbereich 4 miteinander verbunden. Diese Verbindung der Endbereiche der Folie 1 in dem Verbindungsbereich 4 kann beispielsweise mittels Ultraschall- oder Laserschweißen erfolgen. Selbstverständlich sind hierfür auch andere, an sich bekannte Verfahren geeignet. Auch eine endlose Fertigung des Bands 2, um den Ring zu erreichen, ist möglich, wobei auch hier die Folie 1 verwendet wird.

Die Zugelemente 3 gemäß der in den Figuren 1 und 3 bis 7 dargestellten Ausführungsformen sind jeweils als wenigstens annähernd um den gesamten Umfang des ringförmigen Bands 2 verlaufende Zugstränge 3a ausgebildet. Dies gewährleistet eine ausreichende Festigkeit der Folie 1 und des mit der Folie 1 gebildeten Bands 2. Gegebenenfalls kann, in Abhängigkeit des Verfahrens zur Verbindung der beiden Enden der Folie 1, in dem Verbindungsbereich 4 auf die Zugelemente 3 verzichtet werden.

In den Schnittdarstellungen der Ausführungsformen des Bands 2 gemäß der Figuren 3, 4 und 5 sind die Zugelemente 3 in ihrer gesamten Dicke in die Folie 1 integriert.

Mit anderen Worten, die Zugelemente 3 stehen an keiner Stelle über die Folie 1 über. Hierbei sind die Zugelemente 3 bei der Ausführungsform von Fig. 3 kreisförmig, bei der Ausführungsform von Fig. 4 rechteckig und bei der Ausführungsform von Fig. 5 dreieckig ausgebildet. Selbstverständlich sind auch weitere Querschnittsformen der Zugelemente 3 denkbar, wie beispielsweise elliptische Zugelemente 3, fünf- oder mehreckige Zugelemente 3 und andere Querschnittsformen. Elliptische Zugelemente 3 können bei relativ geringer Dicke eine relativ hohe Zugfestigkeit aufweisen.

Bei den in den Figuren 6 und 7 dargestellten Ausführungsformen des Bands 2 stehen die Zugelemente 3 an wenigstens einer Seite über die Oberfläche der Folie 1 über. Im vorliegenden Fall stehen bei der Ausführungsform von Fig. 6 die Zugelemente 3 an beiden Seiten über die Folie 1 über und weisen einen runden Querschnitt auf. Demgegenüber weisen die Zugelemente 3 bei der Ausführungsform von Fig. 7 einen dreieckigen Querschnitt auf und stehen nur auf einer Seite über die Oberfläche der Folie 1 über. Grundsätzlich wäre es jedoch auch möglich, einen kreisförmigen Querschnitt aufweisende Zugelemente 3 nur auf einer Seite überstehen zu lassen oder einen dreieckigen Querschnitt aufweisende Zugelemente 3 auf beiden Seiten der Folie 1 überstehen zu lassen. Des Weiteren könnten auch rechteckige oder quadratische Zugelemente 3 eingesetzt werden, die auf einer oder beiden Seiten über die Oberfläche der Folie 1 überstehen könnten. Durch dieses Überstehen der Zugelemente 3 über wenigstens eine Seite der Folie 1 kann auf dieser Seite der Folie 1 eine höhere Oberflächenrauigkeit als auf der anderen Seite erzeugt werden. Dadurch kann das Band 2 zum Beispiel als Formatband eingesetzt werden, mit dem beispielsweise Filter für Zigaretten hergestellt werden können. Die für den Einsatz als Formatband erforderliche Rauigkeit kann auch durch eine geeignete Beschichtung wenigstens einer Seite der Folie 1 erreicht werden.

Die Breite der Folie 1 kann beispielsweise zwischen 5 mm und 30 mm liegen. Die Höhe der Folie 1 kann zum Beispiel zwischen 0,3 mm und 2 mm betragen. Die Anzahl der über die Breite des Bands 2 vorgesehenen Zugelemente 3 ist in den Figuren als rein beispielhaft anzusehen und kann an die an das Band 2 hinsichtlich Zugfestigkeit und anderen mechanischen Eigenschaften gestellten Anforderungen angepasst sein. Selbstverständlich hängt die Anzahl der eingesetzten Zugelemente 3 auch von der Festigkeit der Zugelemente 3 selbst ab. Als Material für die Zugelemente 3 kommen beispielsweise verschiedene Metalle, Karbon bzw. Kohlenstoff und verschiedene Kunststoffe, wie Vectran, Aramid, Polyamid, Polyetheretherketon oder andere zur Erhöhung der Zugfestigkeit der Folie 1 geeignete Kunststoffmaterialien in Frage. Gegebenenfalls sind jedoch auch Naturmaterialien, wie zum Beispiel Leinen, für die Zugelemente 3 einsetzbar.

Dabei können die Zugelemente 3 als monofile Fäden ausgebildet sein, wie dies in den Figuren 3 bis 7 dargestellt ist. Es ist jedoch auch möglich, multifile Fäden für die Zugelemente 3 einzusetzen. Dabei können auch unterschiedliche Materialien zu einem Zugelement 3 verzwirnt oder auf andere Art und Weise verbunden werden. Auch eine Kombination monofiler mit multifilen Fäden ist denkbar.

Das hierin beschriebene Band 2 kann auch als Saugband zum Transport von Tabak eingesetzt werden und hierzu eine Vielzahl von Perforationen 5 aufweisen. Die Perforationen 5 sind bei der Ausführungsform des Bands 1 in Fig. 1 angedeutet. Des Weiteren sind in den Schnittdarstellungen der Figuren 8 und 9 Beispiele für die Ausführung der Perforationen 5 dargestellt. Hierbei wurden bei der Ausführungsform von Fig. 8 die Perforationen 5 so in die Folie 1 eingebracht, dass an einer Seite der Folie 1 Grate 6 überstehen. Diese Grate 6 können bei dem Einsatz des Bands 1 als Saugband zum Transport von Tabak verwendet werden. Die Perforationen 5 können zum Beispiel mittels Stanzen oder auf andere geeignete Art und Weise in die Folie 1 eingebracht werden. Grundsätzlich sollte bei der Einbringung der Perforationen 5 darauf geachtet werden, dass die Zugelemente 3 nicht beschädigt werden. Im Gegensatz zur Darstellung können die Perforationen 5 auch als Schlitze ausgebildet sein oder eine andere geeignete Form aufweisen.

Bei der Ausführungsform des Bands 1 gemäß Fig. 9 sind die Perforationen 5 im Bereich jeweiliger Verformungen 7 der Folie 1 in dieselbe eingebracht. Diese Verformungen 7 können ebenfalls zum Transport von Tabak eingesetzt werden. Im vorliegenden Fall weisen die Perforationen 5, die sich im Bereich der Verformungen 7 befinden, ebenfalls die Grate 6 auf. Es wäre jedoch auch möglich, auf die Grate 6 zu verzichten. Gleiches gilt auch für die Ausführungsform von Fig. 8. Das mit den Perforationen 5 versehene Band 2 kann jedoch gegebenenfalls auch als Formatband eingesetzt werden.

Fig. 10 zeigt eine Ausführungsform des Bands 2, bei der die Zugelemente 3 als eine Vielzahl von in das Material der Folie 1 integrierte Fasern 3b, zum Beispiel Karbonfasern, ausgebildet sind. Auch auf diese Weise lässt sich die Erhöhung der Zugfestigkeit der Folie 1 erreichen. Beispielsweise können die Fasern 3b bei der Herstellung der Folie 1 in dieselbe eingebracht werden, indem die Fasern 3b mit dem Material der Folie 1 umschmolzen werden. Dazu sollte das Material der Zugelemente 3 eine höhere Schmelztemperatur aufweisen als das Material der Folie 1 oder es sollte zumindest sichergestellt sein, dass das Material der Folie 1 in seinem geschmolzenen Zustand nicht in der Lage ist, die Zugelemente 3 aufzuschmelzen.

Dieses Verfahren zur Herstellung der Folie 1, bei der die Zugelemente 3 von dem Material der Folie 1 umschmolzen werden, kann auch in dem Fall eingesetzt werden, in dem die Zugelemente 3 als die Zugstränge 3a ausgebildet sind. Beispielsweise kann in diesem Fall die Folie 1 extrudiert werden und es ist möglich, die Zugstränge 3a kontinuierlich in eine entsprechenden Extrusionsform zuzuführen. Dabei kann eine geeignete Positionierung der Zugstränge 3 in der zur Herstellung der Folie 1 vorgesehenen, nicht dargestellten Vorrichtung vorgesehen sein.

Des Weiteren ist es möglich, die Zugelemente 3 vor dem Umgießen mit dem Material der Folie 1 mit jeweiligen, in Fig. 1 angedeuteten Querverbindungselementen 8 zu verbinden, so dass eine gewünschte Anordnung der Zugelemente 3 innerhalb der Folie 1 sichergestellt ist. Dabei können die Querverbindungselemente 8 gegebenenfalls eine niedrigere Schmelztemperatur als das Material der Folie 1 aufweisen, so dass sie beim Herstellen der Folie 1 mit derselben verschmolzen werden und lediglich noch die Zugelemente 3 in der Folie 1 bzw. dem Band 2 verbleiben.

Es ist auch möglich, mehrere Bänder 2 gleichzeitig herzustellen und diese auf die gewünschte Breite zuzuschneiden.

Die in den Figuren 1-10 dargestellten Ausführungsbeispiele beinhalten jeweils einzelne Merkmale des erfindungsgemäßen Bands 1, die teilweise in Kombination miteinander dargestellt sind. Die Merkmale eines Ausführungsbeispiels sind auch losgelöst von den anderen Merkmalen des gleichen Ausführungsbeispiels umsetzbar. Des Weiteren können Merkmale verschiedener Ausführungsbeispiele miteinander kombiniert werden, wenn nicht offensichtliche Gründe gegen bestimmte Kombinationen sprechen.

## Patentansprüche

1. Band (2) für die Herstellung von Zigaretten oder Filtern von Zigaretten, das durch eine flache, zu einem Ring geformte, über die gesamte Breite des Bands (2) verlaufende Folie (1) gebildet ist, und wobei
in der Folie (1) die Zugfestigkeit derselben erhöhende Zugelemente (3) angeordnet sind.

2. Band nach Anspruch 1,
**dadurch gekennzeichnet, dass** die Zugelemente (3) als wenigstens annähernd um den gesamten Umfang des Rings verlaufende Zugstränge (3a) ausgebildet sind.

3. Band nach Anspruch 1 oder 2,
**dadurch gekennzeichnet, dass** die Zugelemente (3) in ihrer gesamten Dicke in die Folie (1) integriert sind.

4. Band nach Anspruch 1, 2 oder 3,
**dadurch gekennzeichnet, dass** die Zugelemente (3) an wenigstens einer Seite über die Oberfläche der Folie (1) überstehen.

5. Band nach einem der Ansprüche 1 bis 4,
**dadurch gekennzeichnet, dass** die Zugelemente (3) als monofile Fäden ausgebildet sind.

6. Band nach einem der Ansprüche 1 bis 5,
**dadurch gekennzeichnet, dass** die Zugelemente (3) als multifile Fäden ausgebildet sind.

7. Band nach einem der Ansprüche 1 bis 6,
**dadurch gekennzeichnet, dass** die Zugelemente (3) als eine Vielzahl von in das Material der Folie (1) integrierte Fasern (3b) ausgebildet sind.

8. Band nach einem der Ansprüche 1 bis 7,
**dadurch gekennzeichnet, dass** das Band (2) als Saugband ausgebildet und mit einer Vielzahl von Perforationen (5) versehen ist.

9. Band nach Anspruch 8,
**dadurch gekennzeichnet, dass** die Perforationen (5) so in die Folie (1) eingebracht sind, dass an einer Seite der Folie (1) Grate (6) überstehen.

10. Band nach Anspruch 8 oder 9,
**dadurch gekennzeichnet, dass** sich die Perforationen (5) im Bereich jeweiliger Verformungen (7) der Folie (1) befinden.

11. Band nach einem der Ansprüche 1 bis 7,
**dadurch gekennzeichnet, dass** das Band (2) als Formatband ausgebildet ist und an einer Seite eine gegenüber der anderen Seite erhöhte Oberflächenrauigkeit aufweist.

12. Verfahren zur Herstellung eines Bands (2) für die Herstellung von Zigaretten oder Filtern von Zigaretten, wobei eine flache, über die gesamte Breite des Bands (2) verlaufende Folie (1) zu einem Ring geformt wird und das Band (2) bildet, und wobei
die Zugfestigkeit der Folie (1) erhöhende Zugelemente (3) in dieselbe eingebracht werden.

13. Verfahren nach Anspruch 12,
**dadurch gekennzeichnet, dass** die Zugelemente (3) beim Herstellen der Folie (1) in dieselbe eingeschmolzen werden.

14. Verfahren nach Anspruch 13,
**dadurch gekennzeichnet, dass** die Zugelemente (3) mit jeweiligen Querverbindungselementen verbunden werden, welche eine niedrigere Schmelztemperatur als das Material der Folie (1) aufweisen.

15. Verfahren nach Anspruch 12, 13 oder 14,
**dadurch gekennzeichnet, dass** in die Folie (1) Perforationen (5) eingebracht werden.

## Claims

1. Tape (2) for the manufacture of cigarettes or filters of cigarettes, which is formed by a flat film (1) formed into a ring and extending over the entire width of the tape (2), and wherein tension elements (3) are arranged in the film (1) to increase the tensile strength thereof.

2. Tape according to claim 1,
**characterized in that**
the tension elements (3) are in the form of tension strands (3a) extending at least approximately around the entire circumference of the ring.

3. Tape according to claim 1 or 2,
**characterized in that**
the tension elements (3) are integrated in their entire thickness in the film (1).

4. Tape according to claim 1, 2 or 3,
**characterized in that**
the tension elements (3) project beyond the surface of the film (1) on at least one side.

5. Tape according to any one of claims 1 to 4,
**characterized in that**
the tension elements (3) are formed as unifiliar threads.

6. Tape according to one of claims 1 to 5,
**characterized in that**
the tension elements (3) are formed as multifil threads.

7. Tape according to one of claims 1 to 6,
**characterized in that**
the tension elements (3) are formed as a plurality of fibers (3b) integrated into the material of the film (1).

8. Tape according to one of claims 1 to 7,
**characterized in that**
the tape (2) is designed as a suction tape and is provided with a plurality of perforations (5).

9. Tape according to claim 8,
**characterized in that**
the perforations (5) are introduced into the film (1) in such a way that burrs (6) project from one side of the film (1).

10. Tape according to claim 8 or 9,
**characterized in that**
the perforations (5) are located in the region of respective deformations (7) of the film (1).

11. Tape according to one of claims 1 to 7,
**characterized in that**
the tape (2) is designed as a garniture tape and has an increased surface roughness on one side compared with the other side.

12. Process for producing a tape (2) for the manufacture of cigarettes or filters of cigarettes, wherein a flat film (1) extending over the entire width of the band (2) is formed into a ring and forms the band (2), and wherein tension elements (3) increasing the tensile strength of the film (1) are introduced into the same.

13. Process according to claim 12,
**characterized in that**
the tension elements (3) are melted into the film (1) during its production.

14. Process according to claim 13,
**characterized in that**
the tension elements (3) are connected to respective cross-connection elements which have a lower melting temperature than the material of the film (1).

15. Process according to claim 12, 13 or 14,
**characterized in that**
perforations (5) are introduced into the film (1).

## Revendications

1. Bande (2) pour la fabrication de cigarettes ou de filtres de cigarettes, qui est formée par une feuille (1) plane en forme de bague courant sur toute la largeur de la bande (2), et dans laquelle des éléments de traction (3) augmentant la résistance à la traction de la feuille (1) sont agencés dans celle-ci.

2. Bande selon la revendication 1,
**caractérisée en ce que**
les éléments de traction (3) sont configurés comme des tiges de traction (3a) courant au moins approximativement sur toute la périphérie de la bague.

3. Bande selon la revendication 1 ou 2,
**caractérisée en ce que**
les éléments de traction (3) sont intégrés dans la feuille (1) dans toute son épaisseur.

4. Bande selon la revendication 1, 2 ou 3,
**caractérisée en ce que**
les éléments de traction (3) dépassent la surface de la feuille (1) au moins sur une face.

5. Bande selon une des revendications 1 à 4,
**caractérisée en ce que**
les éléments de traction (3) sont configurés comme des fils monobrins.

6. Bande selon une des revendications 1 à 5,
**caractérisée en ce que**
les éléments de traction (3) sont configurés comme des fils multibrins.

7. Bande selon une des revendications 1 à 6,
**caractérisée en ce que**
les éléments de traction (3) sont configurés comme une multitude de fibres (3b) intégrées dans le matériau de la feuille (1).

8. Bande selon une des revendications 1 à 7,
**caractérisée en ce que**
le bande (2) est configurée comme une bande aspirante et est dotée d'une multitude de perforations (5).

9. Bande selon la revendication 8,
**caractérisée en ce que**
les perforations (5) sont réalisées dans la feuille (1) de sorte que des crêtes (6) dépassent sur une face de la feuille (1).

10. Bande selon la revendication 8 ou 9,
**caractérisée en ce que**
les perforations (5) se trouvent dans la zone de déformations (7) correspondantes de la feuille (1).

11. Bande selon une des revendications 1 à 7,
**caractérisée en ce que**
la bande (2) est configurée comme une bande de garniture et présente sur une face une plus grande rugosité de surface que sur l'autre face.

12. Procédé pour la fabrication d'une bande (2) pour la fabrication de cigarettes ou de filtres de cigarettes, selon lequel une feuille (1) plane courant sur toute la largeur de la bande (2) est en forme de bague et forme la bande, et selon lequel des éléments de traction (3) augmentant la résistance à la traction de la feuille (1) sont intégrés dans celle-ci.

13. Procédé selon la revendication 12,
**caractérisé en ce que**
les éléments de traction (3) sont fusionnés dans la feuille (1) lors de la fabrication de celle-ci.

14. Procédé selon la revendication 13,
**caractérisé en ce que**
les éléments de traction (3) sont reliés avec des éléments de liaison transversaux correspondants qui présentent une température de fusion plus basse que le matériau de la feuille (1).

15. Procédé selon la revendication 12, 13 ou 14,
**caractérisé en ce que**
des perforations (5) sont réalisées dans la feuille (1).
